# EUROPÄISCHE PATENTSCHRIFT

(11) **EP 3 168 406 B1**
(45) Veröffentlichungstag und Bekanntmachung des Hinweises auf die Patenterteilung: **29.11.2017**
(21) Anmeldenummer: 15194708.2
(22) Anmeldetag: 16.11.2015
(51) Int. Cl.: E06B 3/54

(54) **ISOLIERGLASELEMENT UND GLASFASSADE**
INSULATION GLASS ELEMENT AND GLASFRONT
ÉLÉMENT DE VERRE ISOLANT ET FAÇADE MODULAIRE EN VERRE

(43) Veröffentlichungstag der Anmeldung: 17.05.2017
(73) Patentinhaber: Eisenbach Heinz, 6363 Westendorf (AT); Petschenig, Hanspeter, 3400 Kierling (AT)
(72) Erfinder: Eisenbach, Heinz, 6363 Westendorf (AT)
(74) Vertreter: Binder, Armin

(56) Entgegenhaltungen:
- EP-A1- 0 251 834
- EP-A1- 0 319 695
- EP-A1- 0 334 071
- EP-A1- 0 358 612
- EP-A1- 2 053 174
- DE-U1-202010 008 544
- DE-U1-202011 109 217

## Beschreibung

Die Erfindung betrifft ein Isolierglaselement für eine Glasfassade mit einer als Dreifach-Verglasung ausgebildeten Verglasung. Weiter betrifft die Erfindung eine Glasfassade mit einer Vielzahl von Isolierglaselementen.

Isolierglaselemente für Glasfassaden und die hieraus gebildeten Glasfassaden sind bekannt. Dabei werden die Isolierglaselemente jeweils einzeln an dem Befestigungsuntergrund, meist eine Fassade eines Gebäudes, befestigt. Die Befestigung muss gewisse Sicherheitsstandards erfüllen, wie zum Beispiel die mechanische Sicherung der äußersten Scheibe gegen Abstürzen.

Die bekannten Befestigungselemente sind entweder derart ausgeführt, dass mit einem gemeinsamen Bauteil zum einen die Außenscheibe gesichert und zum anderen das Isolierglaselemente an der Fassade befestigt wird. Diese Variante hat jedoch den Nachteil, dass die Sicherung der Außenscheibe nicht zwängungsfrei von der Befestigung an der Fassade erfolgen kann. Es ist auch bekannt, die Befestigungselemente so auszuführen, dass die Befestigung an der Fassade und die Sicherung der Außenscheibe getrennt voneinander ausgebildet sind. Bei dieser Variante besteht jedoch der ästhetische Nachteil, dass die Sicherung der Außenscheibe von außen sichtbar ist.

Aus der Druckschrift DE 20 2011 109 217 U1 ist eine Isolierverglasung für Glasfassaden bekannt, mit wenigstens einer inneren Glasscheibe und einer äußeren Glasscheibe, die unter Zwischenlage eines randseitigen Abstandrahmens voneinander beabstandet und mittels eines Dichtmittels miteinander verklebt sind, in welches Dichtmittel mit Abstand zu den Glasscheiben und dem Abstandrahmen Befestigungselemente zur Verbindung mit tragenden Konstruktionsteilen eingebettet sind, wobei die Befestigungselemente zur Fixierung der äußeren Glasscheibe einen zur äußeren Glasscheibe hin abgewinkelten Hakenansatz aufweisen, wobei die äußere Glasscheibe an der Außenseite eine Ausfräsung zur Aufnahme des Hakenansatzes aufweist. Die Ausfräsung ist an der äußeren Eckkante der Außenscheibe eingebracht. Dabei stellt die Ausfräsung lediglich eine eckige Aussparung in der Außenscheibe dar, in die der Hakenansatz aufgenommen wird. Eine Nut in der Außenscheibe, in eine Sicherungsklammer eingreift, ist hier nicht offenbart. Weiterhin ist das Befestigungselement, insbesondere der in der Ausfräsung platzierte Hakenansatz, von außen sichtbar und nicht von der Außenscheibe verdeckt.

Aus der WO2016119764 ist eine Glasfassade mit einer Dreifach-Verglasung bekannt.Die in Abbildung 2b dieses Dokuments abgebildete Ausführungsart zeigt alle Merkmale des Oberbegriffs des Anspruchs 1. Es ist daher Aufgabe der Erfindung, ein Isolierglaselement mit Dreifach-Verglasung für eine Glasfassade mit einer verbesserten Sicherung der Außenscheibe bereitzustellen.

Diese Aufgabe wird durch die Merkmale des unabhängigen Anspruchs 1 gelöst. Vorteilhafte Weiterbildungen der Erfindung sind Gegenstand untergeordneter Ansprüche. Der Erfinder hat erkannt, dass die Absturzsicherung der Außenscheibe von der Befestigung des Isolierglaselementes an der Fassade von der mechanisch lediglich mittelbar verbunden ausgeführt werden können, wobei die Sicherung der Außenscheibe von außen nicht sichtbar ist. Hierzu kann die Absturzsicherung in Form von Sicherungsklammern ausgeführt werden, wobei die Sicherungsklammern derart ausgebildet werden, dass sie einerseits in einen Zwischenraum zwischen den Scheiben und andererseits in die Außenscheibe selbst eingreifen. Ist die Verglasung als Dreifach-Verglasung ausgeführt, kann die Sicherungsklammer in den inneren Zwischenraum, also zwischen der Innenscheibe und der mittleren Scheibe, eingreifen. Somit ist die Absturzsicherung von außen nicht sichtbar beziehungsweise verdeckt. Um den Eingriff der Sicherungsklammer in die Außenscheibe zu ermöglichen, weist diese in den Seitenkanten zumindest teilweise eine Nut auf.

Um eine Zwängung der Sicherungsklammern mit den Befestigungselementen zu vermeiden, welche möglicherweise beim Eingriff der Sicherungsklammer in die Nut der Außenscheibe zu einer Beschädigung der Außenscheibe führen kann, werden diese separat von den Sicherungsklammern, also als separate Bauteile, ausgebildet. Die Sicherungsklammern und die Befestigungselemente sind dann mechanisch lediglich mittelbar miteinander verbunden. Hierzu können die Befestigungen der Isolierglaselemente derart ausgebildet werden, dass sie einerseits randseitig in einen Zwischenraum zwischen den Scheiben eingreifen und andererseits an der Fassade befestigt, zum Beispiel angeschraubt, werden. Die Befestigungselemente und die Sicherungsklammern können somit auch räumlich getrennt, beispielsweise versetzt, an den Seiten der Isolierglaselemente angeordnet werden.

Demgemäß schlägt der Erfinder ein Isolierglaselement für eine Glasfassade, zumindest aufweisend: eine als Dreifach-Verglasung ausgebildete Verglasung mit einer Innenscheibe, einer mittleren Scheibe und einer Außenscheibe, wobei jeweils zwischen der Innenscheibe, der mittleren Scheibe und der Außenscheibe jeweils randseitig mindestens ein Abstandhalter angeordnet ist, welcher jeweils einen Zwischenraum ausbildet, mindestens ein Befestigungselement, welches zur Befestigung des Isolierglaselementes an einem Befestigungsuntergrund in einen der Zwischenräume eingreift, und mindestens eine Sicherungsklammer, welche einerseits in den Zwischenraum zwischen Innenscheibe und mittlerer Scheibe und andererseits in mindestens eine Nut in der Außenscheibe eingreift, vor.

Erfindungsgemäß kann somit eine zwängungsfreie mechanische Sicherung der Außenscheibe realisiert werden. Weiterhin können so die Befestigungen der Glasfassade verdeckt ausgeführt werden, was aus ästhetischen Gründen vorteilhaft gegenüber den bekannten Befestigungen ist.

Die Isolierglaselemente umfassen eine Verglasung. Diese ist als Dreifach-Verglasung mit einer äußeren Außenscheibe, einer mittleren Scheibe und einer inneren Innenscheibe ausgebildet. Relative Positionsangaben wie außen und innen sind im Rahmen dieser Erfindung als relativ zu der Fassade beziehungsweise dem Befestigungsuntergrund zu verstehen. Der zwischen der Innenscheibe und der mittleren Scheibe ausgebildete Zwischenraum wird im Folgenden auch innerer Zwischenraum und der zwischen mittlerer Scheibe und Außenscheibe ausgebildete Zwischenraum auch äußerer Zwischenraum genannt. Die Scheiben sind bevorzugt gleich beabstandet angeordnet, sodass auch die Zwischenräume bevorzugt gleich ausgebildet sind. An den Randbereichen der Scheiben sind in den Zwischenräumen jeweils Abstandhalter angeordnet. Die Abstandhalter sind bevorzugt umlaufend um die Scheiben, weiterhin bevorzugt durchgehend umlaufend, ausgeführt. Beispielsweise sind die Abstandhalter aus Kunststoff oder aus Metall, insbesondere einem Edelstahl, ausgebildet.

Zur Befestigung der Isolierglaselemente an der Fassade sind Befestigungselemente vorgesehen. Je Isolierglaselement und je Seite des Isolierglaselementes sind in einer Ausführungsform mehrere Befestigungselemente vorgesehen. In einer bevorzugten Ausführungsform sind je Seite des Isolierglaselementes zwei Befestigungselemente ausgeführt, beispielsweise oben und unten. Die Befestigungselemente sind derart ausgestaltet, dass sie bei einer Dreifach-Verglasung einerseits entweder in den inneren Zwischenraum oder den äußeren Zwischenraum eingreifen und andererseits an der Fassade befestigt sind. Die Befestigungselemente werden an der Fassade zum Beispiel angeschraubt.

Erfindungsgemäß ist weiterhin mindestens eine Sicherungsklammer vorgesehen. Je Isolierglaselement und je Seite des Isolierglaselementes können mehrere Sicherungsklammern vorgesehen werden. In einer bevorzugten Ausführungsform ist je Seite des Isolierglaselementes genau eine Sicherungsklammer ausgeführt. Vorteilhafterweise sind die Sicherungsklammern jeweils in der Mitte der Seite angeordnet. Die Sicherungsklammern sind derart ausgestaltet, dass sie einerseits in den Zwischenraum, das heißt bei einer Dreifach-Verglasung in den inneren Zwischenraum, und andererseits in mindestens eine Nut in der Außenscheibe eingreifen. Weiterhin vorteilhafter weisen die Sicherungsklammern näherungsweise eine U- oder C-Form auf, mit zwei seitlichen Schenkeln und einem Mittelteil. Die seitlichen Schenkel sind vorteilhafterweise jeweils rechtwinkelig mit dem Mittelteil verbunden. Bevorzugt greift der innere Schenkel in den jeweiligen Zwischenraum ein und der äußere Schenkel in die Nut in der Außenscheibe. Die beiden Schenkel können entweder gleich lang oder unterschiedlich lang ausgebildet sein. Um eine erhöhte Stabilität der Sicherungsklammern zu gewährleisten, sind die Sicherungsklammern bevorzugt einteilig ausgebildet. Beispielsweise sind die Sicherungsklammern aus Kunststoff oder Metall ausgebildet. Die Verglasung ist als Dreifach-Verglasung mit einer Innenscheibe, einer Außenscheibe und einer mittleren Scheibe ausgebildet, wobei die mindestens eine Sicherungsklammer einerseits in den Zwischenraum zwischen Innenscheibe und mittlerer Scheibe und andererseits in die mindestens eine Nut in der Außenscheibe eingreift.

Eine weitere Ausführungsform des Isolierglaselementes sieht vor, dass die mindestens eine Nut jeweils durchgehend in den Außenkanten der Außenscheibe ausgebildet ist. Durchgehend bedeutet hier, dass die Nut über die gesamte Höhe der Außenscheibe reicht. Vorteilhafterweise ist die Nut folglich jeweils in der seitlichen Außenkante der Außenscheibe ausgebildet. Es liegt jedoch auch im Rahmen der Erfindung, die Nut in der oberen oder unteren Seitenkante der Außenscheibe auszubilden. Gleiches gilt entsprechend für die Anordnung der Befestigungselemente und der Sicherungsklammern an den Scheiben. Die Nut wird bevorzugt vor der weiteren Verarbeitung der Außenscheibe in diese gefräst.

Die Maße der Nut und der Außenscheibe, insbesondere deren Breite beziehungsweise Dicke, sind vorteilhafterweise aufeinander abgestimmt. Je dünner die Außenscheibe ist, umso dünner ist folglich vorteilhafterweise die Nut ausgeführt, und umgekehrt. Die Nut weist bevorzugt eine Breite von 1 mm bis 2 mm, vorzugsweise 1,5 mm, auf. Ebenfalls bevorzugt weist die Nut eine Tiefe von 2 mm bis 4 mm, vorzugsweise von 3 mm bis 3,5 mm, auf. Die Außenscheibe weist bevorzugt eine Dicke von mindestens 6 mm, vorzugsweise mindestens 8 mm, auf. Die Dicke der Außenscheibe entspricht der Breite der seitlichen Kante. Die Außenscheibe wird vorzugsweise mit einer handelsüblichen Dicken von 6 mm, 8 mm, 10 mm, 12 mm oder 15 mm verwendet. Auch die Innenscheibe und die mittlere Scheibe werden vorzugsweise in einer handelsüblichen Dicke von 3 mm, 4 mm, 5 mm, 6 mm, 8 mm, 10 mm, 12 mm oder 15 mm verwendet. Optional und je nach individuellen Anforderungen an die Isolierglaselemente beziehungsweise an die Glasfassade können verschiedene Beschichtungen oder Emaillierungen der Scheiben ausgeführt werden.

Eine weitere bevorzugte Ausführungsform des Isolierglaselementes sieht vor, dass die mindestens eine Sicherungsklammer in dem jeweiligen Zwischenraum verklebt ist. Weiterhin und ebenfalls bevorzugt sind die Abstandhalter in den Zwischenräumen verklebt. Das Klebemittel wird vorteilhafterweise vor dem endgültigen Zusammenbau des Isolierglaselemente in die Zwischenräume eingebracht. Beispielsweise kann hierzu Silikon verwendet werden.

Um einen sicheren Halt der Befestigungselemente in dem Zwischenraum zu gewährleisten, sind Einschubelemente vorgesehen, in welche das mindestens eine Befestigungselement in den Zwischenräumen eingreift. Die Einschubelemente sind also jeweils in dem Zwischenraum angeordnet, in den das Befestigungselement eingreift. Vorteilhafterweise können die Einschubelemente in den Zwischenräumen verklebt werden. Eine Ausführungsform der Einschubelemente sieht vor, dass diese aus einem Kunststoff vorzugsweise aus PVC (Polyvinylchlorid), oder aus Metall ausgebildet sind. Die Verwendung von PVC eignet sich besonders, da Einschubelemente aus PVC weniger gut als Wärmebrücke wirken. Beispielsweise können die Einschubelemente eine U-Form aufweisen, wobei die offene Seite des U's jeweils zur Außenseite des Zwischenraumes ausgerichtet ist, sodass die Befestigungselemente jeweils in die Einschubelemente eingreifen können.

Es gibt verschiedene Möglichkeit, die Befestigungselemente und Sicherungsklammern an dem Isolierglaselemente anzuordnen, vorteilhafterweise räumlich getrennt voneinander. In einer Ausführungsform sind die mindestens eine Sicherungsklammer und das mindestens eine Befestigungselement auf einer Seite des Isolierglaselementes jeweils auf unterschiedlichen Höhen der Seitenkanten des Isolierglaselementes angebracht. Mit anderen Worten, die Sicherungsklammern und die Befestigungselemente sind versetzt angeordnet. Beispielsweise sind die Befestigungselementen und Sicherungsklammern entweder dann auf den gegenüberliegenden Seiten jeweils gleich oder gegenüberliegend alternierend angeordnet. Eine bevorzugte Ausführungsform sieht vor, dass auf den Seiten des Isolierglaselementes jeweils zwei Befestigungselemente oben und unten sowie jeweils eine Sicherungsklammer in der Mitte angeordnet ist. Die Sicherungsklammern und die Befestigungselemente, einschließlich der Nut, können sowohl an den beiden Seitenkanten als auch an der Ober- Und/oder Unterkante an dem Isolierglaselemente angebracht werden.

Gemäß den geltenden Sicherheitsstandards für Isolierglaselemente von geklebten Glasfassaden ist die Außenscheibe bevorzugt als Floatglas, auch Flachglas genannt, gemäß einer der nachfolgend genannten Ausführungsformen ausgebildet: Einscheiben-Sicherheitsglas (ESG), Verbund-Sicherheitsglas (VSG), Floatglas, teilvorgespanntes Glas (TVG) oder ESG-H-Glas. Das Verbundsicherheitsglas, das teilvorgespannt Glas und das ESG-H-Glas kann beispielsweise jeweils aus zwei einzelnen Scheiben aus Floatglas gebildet werden. Weiterhin ist es auch möglich, jeweils eine einzelne Scheibe aus Floatglas, als äußerste Scheibe, beliebig mit einer weiteren Scheibe aus Verbundsicherheitsglas, teilvorgespanntem Glas oder ESG-H-Glas zu kombinieren. Die Nut befindet sich bevorzugt jeweils in der äußersten Scheibe aus Floatglas. Weiterhin eignet sich eine Außenscheibe aus Floatglas besonders, um eine möglichst verzerrungsfreie, plane Außenansicht zu gewährleisten.
Vorteilhafterweise ist bei einer Ausbildung der Außenscheibe als Verbund-Sicherheitsglas, also mit zwei verbundenen Scheiben aus Floatglas, die Nut in der äußeren Verbundscheibe ausgebildet. Somit wird gewährleistet, dass stets die äußerste Scheibe beziehungsweise Verbundscheibe durch die Sicherungsklammern gesichert ist.

Die Innenscheibe und auch die mittlere Scheibe sind beispielsweise als Flachglas in einer der nachfolgend genannten Scheibenarten ausgebildet: Einscheiben-Sicherheitsglas (ESG), teilvorgespanntes Glas (TVG), ESG-H-Glas oder Verbund-Sicherheitsglas.
Weiter betrifft die Erfindung eine Glasfassade mit einer Vielzahl von Isolierglaselementen, wobei die Isolierglaselemente als voranstehend beschriebene, erfindungsgemäße Isolierglaselemente ausgebildet sind.
Im Folgenden wird die Erfindung anhand der bevorzugten Ausführungsbeispiele mit Hilfe der Figuren näher beschrieben, wobei nur die zum Verständnis der Erfindung notwendigen Merkmale dargestellt sind. Es zeigen im Einzelnen:
- FIG 1:: eine schematische Draufsicht eines erfindungsgemäßen Isolierglaselementes einer Glasfassade,
- FIG 2:: einen Querschnitt durch das Isolierglaselement gemäß der Figur 1 mit einer Dreifach-Verglasung in einer ersten Ausführungsform in einer Schnittebene A-A,
- FIG 3:: einen Querschnitt durch das Isolierglaselement gemäß der Figur 1 mit einer Dreifach-Verglasung in einer weiteren Ausführungsform in der Schnittebene A-A,
- FIG 4:: einen Querschnitt durch das Isolierglaselement gemäß der Figur 1 mit einer Dreifach-Verglasung in der Schnittebene B-B,
- FIG 5:: einen Querschnitt durch das Isolierglaselement gemäß der Figur 1 mit einer Dreifach-Verglasung und mit Befestigungselementen und Unterkonstruktion in der Schnittebene A-A,
- FIG 6:: einen Querschnitt durch das Isolierglaselement gemäß der Figur 1 mit einer nicht erfindungsgemäßen Zweifach-Verglasung in einer ersten Ausführungsform in einer Schnittebene A-A,
- FIG 7:: einen Querschnitt durch das Isolierglaselement gemäß der Figur 1 mit einer nicht erfindungsgemäßen Zweifach-Verglasung in einer weiteren Ausführungsform in der Schnittebene A-A,
- FIG 8:: einen Querschnitt durch das Isolierglaselement gemäß der Figur 1 mit einer nicht erfindungsgemäßen Zweifach-Verglasung in der Schnittebene B-B, und
- FIG 9:: einen Querschnitt durch das Isolierglaselement gemäß der Figur 1 mit einer nicht erfindungsgemäßen Zweifach-Verglasung und mit Befestigungselementen und Unterkonstruktion in der Schnittebene A-A.

Die **Figur 1** zeigt eine schematische Draufsicht eines erfindungsgemäßen Isolierglaselementes 1 einer Glasfassade. Das Isolierglaselement 1 umfasst eine Verglasung 5. Diese Verglasung 5 ist entweder als Dreifach-Verglasung 5 ausgebildet, siehe Figuren 2 bis 5, oder als Zweifach-Verglasung, siehe Figuren 6 bis 9. In den Zwischenräumen zwischen den Scheiben ist jeweils ein Abstandhalter 4 angeordnet. Die Abstandhalter 4 sind randseitig und umlaufend um die Scheiben ausgebildet.

An zwei Seiten der Verglasung 5 sind weiterhin jeweils zwei Befestigungselemente 2 angeordnet, mittels welcher das Isolierglaselement 1 an einer Fassade angebracht werden kann. In der hier gezeigten Ausführungsform sind die Befestigungselemente 2 an den Seiten jeweils in einem unteren und einem oberen Bereich der Scheiben angeordnet. Dabei sind die Befestigungselemente 2 jeweils paarweise gegenüberliegend angeordnet. Die Befestigungselemente 2 greifen einerseits in einen Zwischenraum zwischen den Scheiben ein und werden andererseits an der Fassade befestigt, zum Beispiel angeschraubt, siehe Figuren 5 und 9. Die Fassade ist zur besseren Übersicht nicht dargestellt.

Weiterhin ist an den Seiten der Verglasung 5 jeweils eine Sicherungsklammer 3 zur Absturzsicherung der Außenscheibe angeordnet. Die Sicherungsklammern 3 sind jeweils mittig an den Seiten angeordnet. Die Sicherungsklammern 3 greifen einerseits in einen Zwischenraum und andererseits in eine Nut in der Außenscheibe ein, siehe Figuren 4 und 8. Durch die räumliche Trennung der Befestigungselemente 2 und der Sicherungsklammern 3 kann eine zwängungsfreie, verdeckte Sicherung der Außenscheibe der Verglasung 5 realisiert werden. Die äußerste Scheibe der Verglasung 5, unabhängig ob als einzelne Außenscheibe oder als ein Verbund aus zwei einzelnen Scheiben hergestellt, ist aus Floatglas gebildet.

In der Figur 1 sind weiterhin zwei Schnittebenen A-A und B-B eingezeichnet. Die Schnittebene A-A stellt eine horizontale Ebene durch das Isolierglaselement 1 auf der Höhe der oberen Befestigungselemente 2 dar. Die Schnittebene B-B stellt eine weitere horizontale Ebene durch das Isolierglaselement 1 auf der Höhe der Sicherungsklammern 3 dar.
Die weiteren Figuren 2 bis 4 und 6 bis 8 zeigen jeweils Querschnitte durch das Isolierglaselement 1 gemäß der Figur 1 in zwei verschiedenen Ausführungsformen mit unterschiedlichen Verglasungen 5 in der Schnittebene A-A beziehungsweise in der Schnittebene B-B. Die Verglasung 5 ist entweder als Dreifach-Verglasung 5 ausgebildet, siehe Figuren 2 bis 5, oder als nicht erfindungsgemäße Zweifach-Verglasung, siehe Figuren 6 bis 9. Die Dreifach-Verglasung des Isolierglaselementes 1 umfasst drei Scheiben, nämlich eine Innenscheibe 5i, eine mittlere Scheibe 5m und eine äußere Scheibe 5a. Die Zweifach-Verglasung umfasst nur zwei Scheiben, nämlich eine Innenscheibe 5i und eine äußere Scheibe 5a. Die Innenscheiben 5i und die mittlere Scheibe 5m sind beispielsweise als Einscheiben-Sicherheitsglas, teilvorgespanntes Glas oder ESG-H-Glas ausgebildet. Bei der hier gezeigten Dreifach-Verglasung ist die Außenscheibe 5a als Verbund-Sicherheitsglas mit zwei einzelnen Verbundscheiben 5a.1 und 5a.2 ausgebildet. Die Nut 6 ist in der äußersten Scheibe, das heißt bei der Dreifach-verglasung in der äußeren Verbundscheibe 5a.1 und bei der Zweifach-Verglasung in der einzelnen Außenscheibe 5a, ausgebildet. Weiterhin ist die Nut 6 durchgehend entlang der beiden Seiten der äußeren Verbundscheibe 5a.1 beziehungsweise der Außenscheibe 5a ausgebildet, also von oben bis unten.
Die Scheiben sind jeweils gleich beabstandet. Zwischen der Innenscheibe 5i und der mittleren Scheibe 5m wird der innere Zwischenraum 8i ausgebildet und zwischen der mittleren Scheibe 5m und der Außenscheibe 5a der äußere Zwischenraum 8a. Bei der Zweifach-verglasung wird entsprechend lediglich ein Zwischenraum 8 ausgebildet. An den Randbereichen der Scheiben sind die Abstandhalter 4 angeordnet. Die Abstandhalter 4 sind beispielsweise aus einem Metall ausgebildet. Die Randbereiche außerhalb der Abstandhalter 4 bis zu den Kanten der Scheiben sind mit Klebstoff gefüllt. Hierzu eignet sich vor allem ein Silikon.

In den Figuren 2 und 3 ist jeweils ein Querschnitt durch das Isolierglaselement 1 in der Schnittebene A-A gezeigt. Die Schnittebene A-A verläuft auf der Höhe der oberen Befestigungselemente. Der besseren Übersicht halber sind in den Figuren 2 und 3 die Befestigungselemente jedoch nicht dargestellt, siehe Figur 5.

Gemäß der Ausführungsform der **Figur 2** ist vorgesehen, dass das Befestigungselement in den inneren Zwischenraum 8i eingreift. Zum besseren Sitz des Befestigungselementes ist ein Einschubelement 9.1 vorgesehen, welches in dem Zwischenraum 8i im Randbereich zwischen den Scheiben 5i und 5m, das heißt außerhalb des Abstandhalters 4 angeordnet ist. Weiterhin ist das Einschubelement 9.1 in dem Randbereich verklebt, das heißt in dem Klebstoff 7 eingebettet. In dieser Ausführungsform ist das Einschubelement 9.1 aus PVC ausgebildet und weist eine U-ähnliche Form auf.

In der Ausführungsform der Figur 3 ist das Einschubelement 9.2 im äußeren Zwischenraum 8a angeordnet. Folglich ist vorgesehen, dass das Befestigungselement in den äußeren Zwischenraum 8a eingreift. Das Einschubelement 9.2 ist zum besseren Sitz in dem Klebstoff 7 eingebettet. In dieser Ausführungsform ist das Einschubelement 9.2 aus einem Metall in U-Form ausgebildet.

Die **Figur 4** zeigt einen Querschnitt durch das Isolierglaselement gemäß der Figur 1 mit einer Dreifach-Verglasung in der Schnittebene B-B, also durch die Sicherungsklammern 3. Die Sicherungsklammern 3 umfassen jeweils zwei seitliche Schenkel 3.1 und 3.2 sowie einen Mittelteil 3.3. Die Schenkel 3.1 und 3.2 sind jeweils rechtwinkelig mit dem Mittelteil 3.3 verbunden. Die Sicherungsklammer 3 ist einteilig ausgebildet. Der längere, innere Schenkel 3.1 ist in dem inneren Zwischenraum 8i angeordnet und greift dort in den Klebstoff 7 ein. Der kürzere, äußere Schenkel 3.2 greift in die Nut 6 in der Außenscheibe 5a ein.
Die **Figur 5** zeigt noch einen Querschnitt durch das Isolierglaselement gemäß der Figur 1 mit einer Dreifach-Verglasung und mit Befestigungselementen 9.1 und 9.2 und einem Teil einer Unterkonstruktion 10 einer Fassade in der Schnittebene A-A. Die Einschubelemente 9.1 und 9.2 sowie deren Anordnung in den Zwischenräumen 8a und 8i und die Anordnung der Befestigungselemente 2 ist hier auf beiden Seiten des Isolierglaselementes unterschiedlich ausgeführt. Das Befestigungselement 2 ist T-förmig ausgebildet mit einer Haltekralle 2.1 und einem Schraubteil 2.2 Die Haltekralle 2.1 ist mit einer Seite jeweils in dem Zwischenraum 8a beziehungsweise 8i angeordnet und greift in das Einschubelement 9.1 beziehungsweise 9.2 ein. Der Schraubteil 2.2 ist mit der Unterkonstruktion 10 verschraubt. Zur Befestigung kann der Schraubteil 2.2 gegen die Haltekralle 2.1 und somit gegen die innere Scheibe 5i gespannt werden. Das Isolierglaselement wird weiterhin mit der Innenscheibe 5i an einer Gummiauflage 11 zum besseren Halt abgestützt. Die Gummiauflage 11 ist umlaufend um die Scheiben ausgebildet, um eine möglichst gute Auflagefläche zu bilden. Die nicht erfindungsgemäßen Figuren 6 bis 9 zeigen jeweils noch die Isolierverglasung 1 gemäß der Figur 1 mit einer Zweifach-Verglasung, als Querschnitt sowohl in der Schnittebene A-A als auch in der Schnittebene B-B. Gleiche Bauteile sind mit gleichen Bezugszeichen gekennzeichnet. Im Folgenden wird lediglich auf die Unterschiede eingegangen.
Bei der Zweifach-Verglasung ist lediglich ein Zwischenraum 8 ausgebildet. Die Einschubelemente 9.1 und 9.2 sind jeweils in diesem Zwischenraum 8 angeordnet, siehe **Figuren 6 und 7****.** Die Sicherungsklammer 3 greift mit dem inneren Schenkel 3.1 in den Zwischenraum 8 ein und der äußere Schenkel 3.2 greift in die Nut 6 in der äußersten Scheibe 5a.1 ein, siehe **Figur 8****.** Das Befestigungselement 2 ist mit dem Schraubteil 2.2 in dem Einschubelement 9.1 beziehungsweise 9.2 in dem Zwischenraum 8 angeordnet, siehe **Figur 9****.**
Insgesamt betrifft die Erfindung ein Isolierglaselement für eine Glasfassade, zumindest aufweisend: eine als Dreifach-Verglasung ausgebildete Verglasung mit einer Innenscheibe, einer mittleren Scheibe und einer Außenscheibe, wobei zwischen den Scheiben jeweils randseitig mindestens ein Abstandhalter angeordnet ist, welcher jeweils einen Zwischenraum erzeugt, mindestens ein Befestigungselement, welches zur Befestigung des Isolierglaselementes an einer Fassade in einen der Zwischenräume eingreift, und mindestens eine Sicherungsklammer, welche in den Zwischenraum zwischen Innenscheibe und mittlerer Scheibe und andererseits in mindestens eine Nut in der Außenscheibe eingreift.
Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Isolierglaselement
- 2: Befestigungselement
- 2.1: Haltekralle
- 2.2: Schraubteil
- 3: Sicherungsklammer
- 3.1, 3.2: seitliche Schenkel der Sicherungsklammer
- 3.3: Mittelteil der Sicherungsklammer
- 4: Abstandhalter
- 5: Verglasung
- 5a: Außenscheibe
- 5a.1: äußere Verbundscheibe
- 5a.2: innere verbundscheibe
- 5i: Innenscheibe
- 5m: mittlere Scheibe
- 6: Nut
- 7: Verklebung
- 8: Zwischenraum
- 8a: äußerer Zwischenraum
- 8i: innerer Zwischenraum
- 9.1, 9.2: Einschubelemente
- 10: Unterkonstruktion
- 11: Gummiauflage

- A-A, B-B: Schnittebenen

## Patentansprüche

1. Isolierglaselement (1) für eine Glasfassade (10), zumindest aufweisend:
1.1. eine als Dreifach-Verglasung ausgebildete Verglasung (5) mit einer Innenscheibe (5i), einer mittleren Scheibe (5m) und einer Außenscheibe (5a), wobei jeweils zwischen der Innenscheibe (5i), der mittleren Scheibe (5m) und der Außenscheibe (5a) jeweils randseitig mindestens ein Abstandhalter (4) angeordnet ist, welcher jeweils einen Zwischenraum (8i, 8a) ausbildet,
1.2. mindestens ein Befestigungselement (2), welches zur Befestigung des Isolierglaselementes (1) an einem Befestigungsuntergrund in einen der Zwischenräume (8i, 8a) eingreift, **gekennzeichnet durch**
1.3. mindestens eine Sicherungsklammer (3), welche einerseits in den Zwischenraum (8i) zwischen Innenscheibe (5i) und mittlerer Scheibe (5m) und andererseits in mindestens eine Nut (6) in der Außenscheibe (5a) eingreift.

2. Isolierglaselement (1) gemäß einem der voranstehenden Patentansprüche 1, **dadurch gekennzeichnet, dass** die mindestens eine Nut (6) jeweils durchgehend in den Seitenkanten der Außenscheibe (5a) ausgebildet ist.

3. isolierglaselement (1) gemäß einem der voranstehenden Patentansprüche 1 bis 2, **dadurch gekennzeichnet, dass** die Nut (6) eine Breite von 1 mm bis 2 mm, vorzugsweise 1,5 mm, aufweist.

4. Isolierglaselement (1) gemäß einem der voranstehenden Patentansprüche 1 bis 3, **dadurch gekennzeichnet, dass** die Nut (6) eine Tiefe von 2 mm bis 4 mm, vorzugsweise von 3 mm bis 3,5 mm, aufweist.

5. Isolierglaselement (1) gemäß einen der voranstehenden Patentansprüche 1 bis 4, **dadurch gekennzeichnet, dass** die Außenscheibe (5a) eine Dicke von mindestens 6 mm, vorzugsweise mindestens 8 mm, aufweist.

6. Isolierglaselement (1) gemäß einem der voranstehenden Patentansprüche 1 bis 5, **dadurch gekennzeichnet, dass** die mindestens eine Sicherungsklammer (3) in dem Zwischenraum (8, 8i) verklebt ist.

7. Isolierglaselement (1) gemäß einem der voranstehenden Patentansprüche 1 bis 6, **dadurch gekennzeichnet, dass** die Abstandhalter (4) in den Zwischenräumen (8, 8a, 8i) verklebt sind.

8. Isolierglaselement (1) gemäß einem der voranstehenden Patentansprüche 1 bis 7, **dadurch gekennzeichnet, dass** Einschubelemente (9.1, 9.2) vorgesehen sind, in welche das mindestens eine Befestigungselement (2) in den Zwischenräumen (8, 8a, 8i) eingreift.

9. Isolierglaselement (1) gemäß dem voranstehenden Patentanspruch 8, **dadurch gekennzeichnet, dass** die Einschubelemente (9.1, 9.2) in den Zwischenräumen (8, 8a, 8i) verklebt sind.

10. Isolierglaselement (1) gemäß einem der voranstehenden Patentansprüche 8 bis 9, **dadurch gekennzeichnet, dass** die Einschubelemente (9.1, 9.2) aus einem Kunststoff oder Metall ausgebildet sind.

11. Isolierglaselement (1) gemäß einem der voranstehenden Patentansprüche 8 bis 10, **dadurch gekennzeichnet, dass** die Einschubelemente (9.1, 9.2) eine U-Form aufweisen.

12. Isolierglaselement (1) gemäß einem der voranstehenden Patentansprüche 1 bis 11, **dadurch gekennzeichnet, dass** die mindestens eine Sicherungsklammer (3) und das mindestens eine Befestigungselement (2) auf einer Seite des Isolierglaselementes (1) jeweils auf unterschiedlichen Höhen angebracht sind.

13. Isolierglaselement (1) gemäß einem der voranstehenden Patentansprüche 1 bis 12, **dadurch gekennzeichnet, dass** die Außenscheibe (5a) als Flachglas gemäß einer der nachfolgend genannten Ausführungsformen ausgebildet ist: Einscheiben-Sicherheitsglas, Verbund-Sicherheitsglas, Floatglas, teilvorgespanntes Glas oder ESG-H-Glas.

14. Isolierglaselement (1) gemäß dem voranstehenden Patentanspruch 13, **dadurch gekennzeichnet, dass** bei einer Ausbildung der Außenscheibe (5a) als Verbund-Sicherheitsglas die Nut (6) in der äußeren Verbundscheibe (5a.1) ausgebildet ist.

15. Isolierglaselement (1) gemäß einem der voranstehenden Patentansprüche 1 bis 14, **dadurch gekennzeichnet, dass** die Innenscheibe (5i) als Flachglas in einer der nachfolgend genannten Scheibenarten ausgebildet ist: Einscheiben-Sicherheitsglas, teilvorgespanntes Glas oder Verbund-Sicherheitsglas.

16. Isolierglaselement (1) gemäß einem der voranstehenden Patentansprüche 1 bis 15, **dadurch gekennzeichnet, dass** die mittlere Scheibe (5m) als Flachglas in einer der nachfolgend genannten Scheibenarten ausgebildet ist: Einscheiben-Sicherheitsglas, teilvorgespanntes Glas oder Verbund-Sicherheltsglas.

17. Glasfassade mit einer Vielzahl von Isolierglaselementen (1), **dadurch gekennzeichnet, dass** die Isolierglaselemente (1) gemäß einem der voranstehenden Patentansprüche 1 bis 16 ausgebildet sind.

## Claims

1. Insulating glass element (1) for a glass façade (10), at least having:
1.1. a glazing (5), in the form of triple glazing, having an inner pane (5i), a middle pane (5m) and an outer pane (5a), wherein at least one spacer (4) is arranged at each border in each case between the inner pane (5i), the middle pane (5m) and the outer pane (5a), and in each case forms an intermediate space (8i, 8a),
1.2. at least one fastening element (2), which engages into one of the intermediate spaces (8i, 8a) in order to fasten the insulating glass element (1) to a fastening surface, **characterized by**
1.3. at least one securing clamp (3), which at one end engages into the intermediate space (8i) between the inner pane (5i) and the middle pane (5m) and at the other end engages into at least one groove (6) in the outer pane (5a).

2. Insulating glass element (1) according to one of the preceding Claims 1, **characterized in that** the at least one groove (6) is formed in each case so as to be continuous in the side edges of the outer pane (5a).

3. Insulating glass element (1) according to one of the preceding Claims 1 to 2, **characterized in that** the groove (6) has a width of 1 mm to 2 mm, preferably of 1.5 mm.

4. Insulating glass element (1) according to one of the preceding Claims 1 to 3, **characterized in that** the groove (6) has a depth of 2 mm to 4 mm, preferably of 3 mm to 3.5 mm.

5. Insulating glass element (1) according to one of the preceding Claims 1 to 4, **characterized in that** the outer pane (5a) has a thickness of at least 6 mm, preferably of at least 8 mm.

6. Insulating glass element (1) according to one of the preceding Claims 1 to 5, **characterized in that** the at least one securing clamp (3) is adhesively bonded in the intermediate space (8, 8i).

7. Insulating glass element (1) according to one of the preceding Claims 1 to 6, **characterized in that** the spacers (4) are adhesively bonded in the intermediate spaces (8, 8a, 8i).

8. Insulating glass element (1) according to one of the preceding Claims 1 to 7, **characterized in that** provision is made of insert elements (9.1, 9.2), into which the at least one fastening element (2) engages into the intermediate spaces (8, 8a, 8i).

9. Insulating glass element (1) according to the preceding Claim 8, **characterized in that** the insert elements (9.1, 9.2) are adhesively bonded in the intermediate spaces (8, 8a, 8i).

10. Insulating glass element (1) according to one of the preceding Claims 8 to 9, **characterized in that** the insert elements (9.1, 9.2) are formed from a plastic or metal.

11. Insulating glass element (1) according to one of the preceding Claims 8 to 10, **characterized in that** the insert elements (9.1, 9.2) have a U shape.

12. Insulating glass element (1) according to one of the preceding Claims 1 to 11, **characterized in that** the at least one securing clamp (3) and the at least one fastening element (2) are fitted on a side of the insulating glass element (1) in each case at different heights.

13. Insulating glass element (1) according to one of the preceding Claims 1 to 12, **characterized in that** the outer pane (5a) is formed as flat glass in accordance with one of the embodiments mentioned below: toughened safety glass, laminated safety glass, float glass, zone tempered glass or ESG-H glass.

14. Insulating glass element (1) according to the preceding Claim 13, **characterized in that**, when the outer pane (5a) is formed as laminated safety glass, the groove (6) is formed in the outer laminated pane (5a.1).

15. Insulating glass element (1) according to one of the preceding Claims 1 to 14, **characterized in that** the inner pane (5i) is formed as flat glass in one of the pane types mentioned below:
toughened safety glass, zone tempered glass or laminated safety glass.

16. Insulating glass element (1) according to one of the preceding Claims 1 to 15, **characterized in that** the middle pane (5m) is formed as flat glass in one of the pane types mentioned below:
toughened safety glass, zone tempered glass or laminated safety glass.

17. Glass façade having a multiplicity of insulating glass elements (1), **characterized in that** the insulating glass elements (1) are formed in accordance with one of the preceding Claims 1 to 16.

## Revendications

1. Élément de verre isolant (1) pour une façade en verre (10), comportant au moins :
1.1. un vitrage (5) réalisé sous la forme d'un triple vitrage avec une vitre intérieure (5i), une vitre centrale (5m) et une vitre extérieure (5a), au moins une entretoise (4) étant respectivement disposée entre la vitre intérieure (5i), la vitre centrale (5m) et la vitre extérieure (5a) respectivement du côté de bordure, ladite entretoise formant respectivement un espace intermédiaire (8i, 8a) ;
1.2. au moins un élément de fixation (2) s'imbriquant dans une des chambres intermédiaires (8i, 8a) pour fixer l'élément de verre isolant (1) au niveau d'un support de fixation ;
**caractérisé par** :
1.3. au moins une attache de fixation (3) s'imbriquant d'une part dans l'espace intermédiaire (8i) entre vitre intérieure (5i) et vitre centrale (5m) et d'autre part dans au moins une rainure (6) pratiquée dans la vitre extérieure (5a).

2. Élément de verre isolant (1) selon l'une quelconque des revendications précédentes 1, **caractérisé en ce que** l'au moins une rainure (6) est réalisée de façon respectivement traversante dans les arêtes latérales de la vitre extérieure (5a) .

3. Élément de verre isolant (1) selon l'une quelconque des revendications 1 à 2, **caractérisé en ce que** la rainure (6) présente une largeur de 1 mm à 2 mm, de préférence de 1,5 mm.

4. Élément de verre isolant (1) selon l'une quelconque des revendications 1 à 3, **caractérisé en ce que** la rainure (6) présente une profondeur de 2 mm à 4 mm, de préférence de 3 mm à 3,5 mm.

5. Élément de verre isolant (1) selon l'une quelconque des revendications 1 à 4, **caractérisé en ce que** la vitre extérieure (5a) présente une épaisseur d'au moins 6 mm, de préférence d'au moins 8 mm.

6. Élément de verre isolant (1) selon l'une quelconque des revendications 1 à 5, **caractérisé en ce que** l'au moins une attache de fixation (3) est collée dans l'espace intermédiaire (8, 8i).

7. Élément de verre isolant (1) selon l'une quelconque des revendications 1 à 6, **caractérisé en ce que** les entretoises (4) sont collées dans les chambres intermédiaires (8, 8a, 8i).

8. Élément de verre isolant (1) selon l'une quelconque des revendications 1 à 7, **caractérisé en ce que** des éléments d'emmanchement (9.1, 9.2) sont prévus dans lesquels l'au moins un élément de fixation (2) s'imbrique dans les chambres intermédiaires (8, 8a, 8i).

9. Élément de verre isolant (1) selon la revendication 8, **caractérisé en ce que** les éléments d'emmanchement (9.1, 9.2) sont collés dans les chambres intermédiaires (8, 8a, 8i).

10. Élément de verre isolant (1) selon l'une quelconque des revendications 8 à 9, **caractérisé en ce que** les éléments d'emmanchement (9.1, 9.2) sont réalisés en matière plastique ou en métal.

11. Élément de verre isolant (1) selon l'une quelconque des revendications 8 à 10, **caractérisé en ce que** les éléments d'emmanchement (9.1, 9.2) présentent une forme de U.

12. Élément de verre isolant (1) selon l'une quelconque des revendications 1 à 11, **caractérisé en ce que** l'au moins une attache de fixation (3) et l'au moins un élément de fixation (2) sont respectivement placés à différentes hauteurs sur un côté de l'élément de verre isolant (1).

13. Élément de verre isolant (1) selon l'une quelconque des revendications 1 à 12, **caractérisé en ce que** la vitre extérieure (5a) est réalisée sous la forme d'un verre plat selon l'un des modes de réalisation cités par la suite : verre de sécurité à une vitre, verre de sécurité composite, verre flotté, verre partiellement précontraint ou verre ESG-H.

14. Élément de verre isolant (1) selon la revendication 13, **caractérisé en ce qu'**en cas de formation de la vitre extérieure (5a) sous la forme d'un verre de sécurité composite, la rainure (6) est réalisée dans la vitre en composite (5a.1) extérieure.

15. Élément de verre isolant (1) selon l'une quelconque des revendications 1 à 14, **caractérisé en ce que** la vitre intérieure (5i) est réalisée sous la forme d'un verre plat dans une des sortes de vitres citées par la suite : verre de sécurité à une vitre, verre partiellement précontraint ou vitre de sécurité en composite.

16. Élément de verre isolant (1) selon l'une quelconque des revendications 1 à 15, **caractérisé en ce que** la vitre centrale (5m) est réalisée sous la forme d'un verre plat dans une des sortes de vitres citées par la suite : verre de sécurité à une vitre, verre partiellement précontraint ou verre de sécurité en composite.

17. Façade en verre avec une pluralité d'éléments de verre isolant (1), **caractérisée en ce que** les éléments de verre isolant (1) sont réalisés selon l'une quelconque des revendications 1 à 16.
